# EUROPÄISCHE PATENTSCHRIFT

(11) **EP 3 153 609 B1**
(45) Veröffentlichungstag und Bekanntmachung des Hinweises auf die Patenterteilung: **10.11.2021**
(21) Anmeldenummer: 16190847.0
(22) Anmeldetag: 27.09.2016
(51) Int. Cl.: D01H 1/20, D01H 13/14

(54) **ANTRIEBSANORDNUNG FÜR EINE TEXTILMASCHINE**
DRIVE ASSEMBLY FOR A TEXTILE MACHINE
SYSTÈME D'ENTRAINEMENT POUR UNE MACHINE DE TEXTILE

(30) Priorität: 05.10.2015 EP 15188417
(43) Veröffentlichungstag der Anmeldung: 12.04.2017
(73) Patentinhaber: Hanning Elektro-Werke GmbH & Co. KG, 33813 Oerlinghausen (DE); Oerlikon Textile GmbH & Co. KG, 42897 Remscheid (DE)
(72) Erfinder: Neumann, Richard, 32805 Horn-Bad Meinberg (DE); de la Haye, Ralf, 33604 Bielefeld (DE); Ströwer, Jürgen, 58730 Fröndenberg (DE); Schmidt, Uwe, 51688 Wipperfürth (DE)
(74) Vertreter: Wickord, Wiro

(56) Entgegenhaltungen:
- EP-A1- 2 759 623
- EP-A2- 1 609 893
- WO-A1-2015/028309
- WO-A1-2015/059142
- DE-A1- 19 840 408
- DE-A1-102010 009 164
- DE-A1-102014 014 729
- None

## Beschreibung

Die Erfindung betrifft eine Antriebsanordnung für eine Textilmaschine nach dem Oberbegriff des Patentanspruchs 1.

Heute üblicherweise verwendete Textilmaschinen sehen eine Antriebsanordnung mit einer Vielzahl von Antrieben vor, welche in beispielsweise drei Antriebssträngen angeordnet sind und antriebsstrangübergreifend eine Mehrzahl von Textilen gleichzeitig bearbeiten. Typisch ist, dass je Antriebsstrang acht oder zehn oder zwölf Antriebe vorgesehen werden, wobei ein erstes Textil von jeweils ersten Antrieben der verschiedenen Antriebsstränge bearbeitet wird, ein zweites Textil von jeweils zweiten Antrieben der Antriebsstränge und so weiter. Insgesamt können so acht oder zehn oder zwölf Textile gleichzeitig bearbeitet werden.

Jeweils bilden die auf ein Textil gemeinsam einwirkenden Antriebe antriebsstrangübergreifend einen Wirkverbund. Zum koordinierten Betreiben der Antriebe des Wirkverbunds und zur Sicherstellung eines reibungslosen Zusammenwirkens dieser Antriebe ist eine antriebsstrang- und wirkverbundübergreifend Steuerung vorgesehen. Zusätzlich werden über einen beispielsweise mechanischen oder optischen Sensor der Zustand des Textils überwacht und/oder die Verarbeitungs- beziehungsweise Betriebsparameter der Textilmaschine kontrolliert.

Aus der DE 198 40 408 A1 ist ein Verfahren zur Messung einer Zugkraft eines Fadens in Texturiermaschinen bekannt. Die Fadenzugkraft wird dabei durch eine Differenzmessung im Leerlauf und unter Last bestimmt.

Aus der WO 2015/059142 A1 ist ein Verfahren für die Inbetriebnahme von Galettenantrieben einer Texturiermaschine nach einem Maschinenstillstand bekannt, bei dem die Antriebe manuell durch einen Nutzer angedreht werden.

Aus der WO 2015/028309 A1 ist ein Verfahren bekannt, mit dem ein Fadenwickel in einer Texturiermaschine erkannt werden kann.

Die DE 10 2014 014 729 A1 beschreibt eine Texturiermaschine, bei der eine Gruppe von acht Elektroantrieben ein Steuermodul und getrennt hiervon ein Energieversorgungsmodul aufweist.

Spinnvorrichtungen und Verfahren zum Betrieb von Spinnmaschinen sind darüber hinaus aus der EP 1 609 893 A2, der EP 2 759 623 A1 und der DE 10 2010 009 164 A1 bekannt.

Aufgabe der vorliegenden Erfindung ist es, eine hinsichtlich der Kosten optimierte Antriebsanordnung für eine Textilmaschine anzugeben.

Zur Lösung der Aufgabe weist die Erfindung die Merkmale des Patentanspruchs 1 auf.

Der besondere Vorteil der Erfindung besteht darin, dass ein Systemzustand der Antriebsanordnung ohne das Vorsehen eines Fadensensors überwacht werden kann. Es können insofern die Kosten für den Fadensensor eingespart werden und die Ausgestaltung der Antriebsanordnung vereinfacht werden.

Statt einen Fadenspannungssensor zu verwenden, wird aus dem Betriebssignalen (Motordrehmomentsignal) wenigstens für einen der Antriebe und bevorzugt für alle Antriebe der Ist-Zustand der Antriebsanordnung ermittelt. Im Weiteren wird durch einen Vergleich des Motordrehmomentsignals mit einem Referenzsignalzustand ein momentaner Systemzustand (Ist-Zustand) der Antriebsanordnung erfasst. Für den Vergleich ist eine Auswerteeinheit vorgesehen, der zum einen das Motordrehmomentsignal zugeführt wird und die zum anderen mit einem Referenzdatenspeicher zusammenwirkt beziehungsweise diesen aufweist. In dem Referenzdatenspeicher ist der mindestens eine Referenzsignalzustand der Antriebsanordnung hinterlegt. Die Auswerteeinheit umfasst insofern insbesondere geeignet ausgebildete Rechenmittel.

Insbesondere kann vorgesehen sein, dass die Erfassungsmittel beziehungsweise die Auswerteeinheit beziehungsweise die Steuerung ausgebildet ist zum Nachbearbeiten des Motordrehmomentsignals.

Es kann beispielsweise vorgesehen sein, dass auf dynamische, zeitveränderliche Komponenten der Signale abgestellt wird. Beispielsweise können aus dem Motordrehmomentsignal die Amplituden extrahiert werden oder es wird eine Transformation des Signals aus dem Zeitbereich in den Frequenzbereich durchgeführt. Die Steuerung beziehungsweise die Erfassungsmittel oder die Auswerteeinheit sieht hierzu entsprechende Rechenmittel vor. Zur Transformation des Signals aus dem Zeitbereich in den Frequenzbereich werden insbesondere die Fourier-Transformation, die Wavelet-Transformation beziehungsweise die Hilbert-Huang-Transformation mit der Empirical Mode Decomposition als Hauptbestandteil verwendet. Im Rahmen der Fourier-Transformation kann insbesondere die Kurzzeit-Fourier-Transformation, die Gabor-Transformation, die schnelle Fourier-Transformation beziehungsweise die diskrete Fourier-Transformation in der Ausbildung als diskrete Kosinus-Transformation oder als diskrete Sinus-Transformation zur Anwendung kommen. Bei der Wavelet-Transformation werden insbesondere die diskrete Wavelet-Transformation, die schnelle Wavelet-Transformation, die Wavelet-Paket-Transformation beziehungsweise die stationäre Wavelet-Transformation verwendet. Ebenso können diskrete, statische Kenngrößen der Signale verwendet und auf eine Transformation der Signale in dem Frequenzbereich verzichtet werden. Als Kenngrößen kommen insbesondere Zufallsvariable wie der Erwartungswert, die absolute Abweichung, die Varianz, die Schiefe, der Exzess beziehungsweise die Kovarianz zur Anwendung. Ebenso können die Signale korreliert, insbesondere Kreuz-Korreliert beziehungsweise Auto-Korreliert werden. Schließlich ist eine Kombination der transformierten Signale und der statischen Kenngrößen darstellbar. Die gemeinsame Intention ist insbesondere, im Rahmen der Mustererkennung das tatsächliche Messsignal mit dem Referenzsignalzustand zu vergleichen. Dies erfolgt insbesondere anhand spezifischer Merkmale, welche aus dem Signal erzeugt und in einem Merkmalswerkzeug zusammengefasst werden, auf Basis einer Aussage über die Ähnlichkeit der in Rede stehenden Signale.

Es ist weiter vorgesehen, dass in dem Referenzdatenspeicher eine Mehrzahl von Referenzsignalzuständen abgelegt ist. Es sind in dem Referenzdatenspeicher ein erster Referenzsignalzustand, welcher einen Lagerdefekt des zugeordneten Antriebs charakterisiert, ein zweiter Referenzsignalzustand, welcher eine beispielsweise auf einen Knoten im Textil zurückgehende lokale Verdickung des Textils charakterisiert, und ein dritter Referenzsignalzustand hinterlegt, welcher einen Riss in dem Textil charakterisiert. Weitere Referenzsignalzustände können beispielsweise vorgesehen sein, um auf einen Lagerdefekt in dem Bereitstellungsvorrat oder dem Entnahmevorrat des Textils zu schließen, um eine Unwucht an dem Antriebsstrang zu erkennen, um einen defekten beziehungsweise nicht ordnungsgemäß arbeiteten Lüfter des Antriebs zu identifizieren oder um Defekte am Bereich der Elektronik zu charakterisieren. Ebenso können lose Galetten, welche als Rotationskörper an den Wellen der Antriebe festgelegt sind, oder Wicklungsdefekte über entsprechende Referenzsignalzustände identifiziert werden. Jeweils werden hierzu die über die Erfassungsmittel bestimmten Betriebssignale unmittelbar oder in aufbereiteter Form von der Auswerteeinheit mit den abgespeicherten Referenzsignalzuständen verglichen. Ein mechanischer beziehungsweise optischer Fadensensor ist in diesem Fall beispielsweise nicht notwendig, um einen Riss in dem Textil zu identifizieren. Jeweils können für den Wirkverbund abhängig von dem ermittelten Systemzustand der Antriebsanordnung bestimmte Aktionen eingeleitet oder ausgeführt werden. Beispielsweise kann bei einem Lagerdefekt der gesamte Wirkverbund mit allen Antrieben stillgesetzt werden, bis die notwendigen Instandhaltungsarbeiten abgeschlossen sind. Ebenso kann vorgesehen sein, dass alle Antriebe des Wirkverbunds bei einem Riss des Textils abgeschaltet werden.

Nach einer Weiterbildung der Erfindung kann die Steuerung ausgebildet sein zum Ermitteln eines ersten Motordrehmomentsignals für einen ersten Antrieb und eines zweiten Motordrehmomentsignals für einen benachbarten zweiten Antrieb des gleichen Wirkverbunds. Weiter ist die Steuerung ausgebildet zum Ermitteln einer Differenz der Motordrehmomentsignale.

Anhand der Differenz wird dann ein Verarbeitungsparameter für das Textil, insbesondere eine Fadenspannung ermittelt. Vorteilhaft kann aufgrund der Fadenspannung auf den ordnungsgemäßen Verlauf des Produktionsprozesses geschlossen und eine Qualitätskontrolle für das Textil jedenfalls mittelbar realisiert werden.

Die Steuerung der Antriebsanordnung ist nach einer Weiterbildung der Erfindung mehrstufig ausgebildet. Sie umfasst eine übergeordnete Maschinensteuereinheit sowie eine Mehrzahl von Steuermodulen, welche die verschiedenen Antriebe des Wirkverbunds betreiben. Die Maschinensteuereinheit und die Steuermodule sind über eine Datenbusleitung datentechnisch miteinander verbunden. Beispielsweise sind die Erfassungsmittel zum Bestimmen des Motordrehmomentsignals und/oder die Auswerteeinheit und/oder der Referenzdatenspeicher und/oder die Rechenmittel Teil der Steuerung.

Aus den weiteren Unteransprüchen und der nachfolgenden Beschreibung sind weitere Vorteile, Merkmale und Einzelheiten der Erfindung zu entnehmen. Dort erwähnte Merkmale können jeweils einzeln für sich oder auch in beliebiger Kombination erfindungswesentlich sein. Die Zeichnungen dienen lediglich beispielhaft der Klarstellung der Erfindung und haben keinen einschränkenden Charakter.

Es zeigen:
- Fig. 1: eine Prinzipdarstellung einer erfindungsgemäßen Antriebsanordnung für eine Textilmaschine,
- Fig. 2: einen ersten Zeitverlauf eines Motordrehmomentsignals,
- Fig. 3: einen zweiten Zeitverlauf des Motordrehmomentsignals und
- Fig. 4: einen dritten Zeitverlauf des Motordrehmomentsignals.

Die erfindungsgemäße Antriebsanordnung nach Fig. 1 umfasst einen Bereitstellungsvorrat 1 für ein von der Textilmaschine zu bearbeitetes Textil 3, welche exemplarisch nach Art eines Fadens ausgebildet ist, sowie einen Entnahmevorrat 2, in dem das Textil 3 nach der Bearbeitung aufgenommen wird. Zwischen dem Bereitstellungsvorrat 1 und dem Entnahmevorrat 2 sind drei Antriebe 4, 5, 6 vorgesehen, welche in einem Wirkverbund zusammengeschlossen sind und gemeinsam auf das Textil 3 einwirken. Zur Ansteuerung der Antriebe 4, 5, 6 ist eine nicht dargestellte Steuerung vorgesehen. Die Steuerung umfasst beispielsweise eine übergeordnete Maschinensteuereinheit und drei den Antrieben 4, 5, 6 zugeordnete Steuermodule, die über eine Datenbusleitung mit der Maschinensteuereinheit datentechnisch verbunden sind. Der Entnahmevorrat 2 sieht beispielsweise eine Spindel oder Spule zur Aufnahme des Textils 3 sowie einen weiteren Antrieb vor zum Rotieren der das Textil 3 aufnehmenden Spindel beziehungsweise Spule. Der Bereitstellungsvorrat 1 umfasst exemplarisch ebenfalls eine Spindel beziehungsweise Spule für das Textil 3. Er ist nach dem vorliegenden Ausführungsbeispiel der Erfindung jedoch passiv ausgebildet, das heißt er verzichtet auf einen Antrieb. Das Textil 3 wird durch eine Betätigung der in dem Wirkverbund zusammengeschlossenen Antriebe 4, 5, 6 aus dem Bereitstellungsvorrat 1 entnommen.

Bei der Bearbeitung des Textils 3 wird eben dieses zunächst einem ersten Antrieb 4 des Wirkverbunds, dann einem zweiten Antrieb 5 des Wirkverbunds und schließlich einem dritten Antrieb 6 des Wirkverbunds zugeführt. Die Antriebe 4, 5, 6 sind dabei reihenartig angeordnet, wobei in eine Fadentransportrichtung 7 betrachtet der dritte Antrieb 6 vor dem zweiten Antrieb 5 und der zweite Antrieb 5 vor dem ersten Antrieb 4 vorgesehen sind.

Der erste Antrieb 4 ist dabei Teil eines ersten Antriebsstrangs der Antriebsanordnung. Weitere Antriebe dieses ersten Antriebsstrangs werden gemeinsam mit dem ersten Antrieb 4 durch das dem ersten Antrieb 4 zugeordnete Steuermodul betätigt. In analoger Weise sind der zweite Antrieb 5 und der dritte Antrieb 6 jeweils Teil eines zweiten und eines dritten Antriebsstrangs. Der zweite Antriebsstrang mit dem zweiten Antrieb 5 sowie weiteren Antrieben wird von einem zweiten Steuermodul und der dritte Antriebsstrang mit dem dritten Antrieb 6 sowie weiteren Antrieben von einem dritten Steuermodul betrieben. Die Steuermodule der Antriebsstränge sind bevorzugt über eine Datenbusleitung mit der übergeordneten Maschinensteuereinheit datentechnisch gekoppelt.

Während des Betriebs werden ein Motordrehmomentsignal für den ersten Antrieb 4, dem zweiten Antrieb 5 und dem dritten Antrieb 6 über geeignete Erfassungsmittel bestimmt. Beispielsweise wird insbesondere das Motorstromsignal sensorisch erfasst, wohingegen die anderen Betriebsparameter modellbasiert bestimmt beziehungsweise berechnet werden (sensorloser Antrieb). Es ist dann insbesondere so, dass das Motordrehmomentsignal modellbasiert aus dem Betriebsparametern der Antriebsanordnung bestimmt wird.

Nach einer alternativen, nicht dargestellten Ausführungsform der Erfindung können das Motordrehmomentsignal und das Motorstromsignal sensorisch erfasst werden. Es können hierzu geeignete Sensoren, beispielsweise ein Drehwinkelsensor, ein Drehzahlsensor beziehungsweise ein Drehmomentsensor vorgesehen werden. Die Sensoren sind bevorzugt als Teil der Antriebe 4, 5, 6 ausgeführt beziehungsweise funktional und/oder räumlich in diesen integriert realisiert. Ebenso kann vorgesehen sein, dass zur modellgestützten Bestimmung des Motordrehmoments der Motorstrom einerseits und der Drehwinkel und/oder die Drehzahl andererseits sensorisch erfasst werden. Demzufolge sind Sensoren zur Erfassung des Motorstroms und Drehwinkelsensoren und/oder Drehzahlsensoren vorgesehen.

Die über die Erfassungsmittel bestimmten Betriebssignale (Motordrehmomentsignal) der Antriebe 4, 5, 6 werden einer Auswerteeinheit der Antriebsanordnung zugeführt. Beispielsweise bestimmt die Auswerteeinheit einen Systemzustand der Antriebsanordnung, indem die Betriebssignale mit wenigstens einem Referenzsignalzustand der Antriebsanordnung verglichen werden, welcher in einem Referenzdatenspeicher abgelegt ist. Es wird in dem Referenzdatenspeicher eine Mehrzahl von Referenzsignalzuständen hinterlegt, welche beispielsweise einen Lagerdefekt für einen der Antriebe 4, 5, 6 beziehungsweise einen Lagerdefekt für den Bereitstellungsvorrat 1 oder den Entnahmevorrat 2 charakterisieren. In analoger Weise können weitere Referenzsignalzuständen vorgesehen sein, um den Zustand der Antriebsanordnung zu charakterisieren. Insbesondere können Referenzsignalzustände in dem Referenzdatenspeicher hinterlegt sein, aus denen auf einen defekten Lüfter, eine Unwucht im Antriebsstrang oder eine defekte Elektronik (Kontroller, Frequenzumrichter) der Antriebe geschlossen werden kann. Beispielsweise erfolgt die Beurteilung des Systemzustands der Antriebsanordnung über Mittel des maschinellen Lernens.

Ebenfalls kann vorgesehen sein, dass korrespondierende Betriebssignale für benachbarte Antriebe bestimmt werden und aus einer Differenz der Betriebssignale der benachbarten Antriebe 4, 5, 6 auf eine Fadenspannung geschlossen wird. Es kann insofern vorgesehen sein, dass zusätzlich zu den Referenzsignalzuständen, welche auf die physikalischen Komponenten der Antriebsanordnung abstellen, weitere Referenzsignalzustände hinterlegt sind, welche den Zustand beziehungsweise die aktuelle Verarbeitung des Textils 3 charakterisieren. Insofern werden Referenzsignalzustände in dem Referenzdatenspeicher hinterlegt, welche auf eine lokale Verdickung oder Schädigung des Textils 3 schließen lassen. Eine lokale Verdickung kann beispielsweise durch einen Knoten hervorgerufen sein.

Exemplarisch zeigen die Fig. 2 bis 4 den zeitlichen Verlauf von Motordrehmomentsignalen, welche über die Erfassungsmittel der Antriebsanordnung bestimmt sind. Jeweils ist aufgetragen das Motordrehmoment M über der Zeit t.

Ein erstes Beispiel für das Motordrehmomentsignal nach Fig. 2 zeigt ein periodisch wiederkehrendes Motordrehmomentsignal, welches beispielsweise kennzeichnend ist für einen Lagerdefekt A des zugeordneten Antriebs 4, 5, 6. Das Motordrehmomentsignal wird nunmehr aufbereitet und durch Vergleich der Werte mit dem in den Referenzdatenspeicher abgelegten Referenzsignalzuständen auf dem Systemzustand der Antriebsanordnung geschlossen.

Nach Fig. 3 wird in einem weiteren Motordrehmomentsignal im zeitlichen Verlauf eine Drehmomentcharakteristik offenbart, welche einen Knoten B im Textil 3 beim Zusammenwirken mit einem Antrieb 4, 5, 6 zeigt. Auch hier ist durch den Vergleich des Motordrehmomentsignals mit den gespeicherten Referenzsignalzuständen der Systemzustand in Bezug auf das verarbeitete Textil 3 identifiziert. Weißt das Textil 3 beispielsweise außerplanmäßig einen Knoten auf, kann der Produktionsprozess kurzfristig gestoppt beziehungsweise unterbrochen werden. Wird beispielsweise ein Textil mit lokal unterschiedlicher Dickenstruktur verarbeitet, kann durch das periodische Signal ein planmäßiger beziehungsweise reibungsloser Produktionsverlauf überwacht werden.

Eine Kombination der Systemzustände nach den Fig. 2 und 3 ist in dem Motordrehmomentsignal nach Fig. 4 dargestellt. Hier treffen ein defektes Motorlager A und ein Knoten B im Textil zusammen. Die beiden Ereignisse werden durch einen insbesondere in der Auswerteeinheit durchgeführten Mustervergleich erkannt und es kann insbesondere vorgesehen werden, die Textilmaschine zur Behebung des Lagerdefekts oder zur Durchführung von Korrektoren am Textil 3 zu stoppen.

Lediglich exemplarisch zeigen die Fig. 2 bis 4 die Motordrehmomentsignale in zeitlichen Verlauf. Zu Auswertezwecken kann insbesondere eine Nachbearbeitung des Signals, eine Filterung beziehungsweise eine Extraktion charakteristisch dynamischer Größen erfolgen. Es kann insbesondere vorgesehen sein, dass Motordrehmomentsignal aus dem Zeitbereich in den Frequenzbereich zu transformieren oder anderweitig nachzubearbeiten. Die Auswerteeinheit, die Erfassungsmittel oder die Steuerung weisen hierzu die notwendigen Rechenmittel auf. Zur Verarbeitung des Motordrehmomentsignals können insbesondere eine Fourieranalyse, eine Wavelettransformation, ein Wasserfalldiagramm oder die Empirical Mode Decomposition zur Anwendung kommen. Gleiche Bauteile und Bauteilfunktionen sind durch gleiche Bezugszeichen gekennzeichnet.

## Patentansprüche

1. Antriebsanordnung für eine Textilmaschine umfassend einen Bereitstellungsvorrat (1) für ein Textil (3), einen Entnahmevorrat (2) für das Textil (3), eine Mehrzahl von in einem Wirkverbund zusammengefassten Antrieben (4, 5, 6), welche zwischen dem Bereitstellungsvorrat (1) und dem Entnahmevorrat (2) angeordnet sind, und mit einer Steuerung, welche ausgebildet ist zum Ansteuern der Antriebe (4, 5, 6), wobei die Steuerung mit den Antrieben (4, 5, 6) derart zusammenwirkt, dass die Antriebe des Wirkverbunds gemeinsam auf das Textil (3) einwirken, wobei Erfassungsmittel vorgesehen sind zum Bestimmen eines Motordrehmomentsignals für wenigstens einen der Antriebe (4, 5, 6), wobei das Motordrehmomentsignal einer Auswerteeinheit zuführbar ist und wobei die Auswerteeinheit derart ausgebildet ist, dass auf Basis des Motordrehmomentsignals ein Systemzustand der Antriebsanordnung durch Vergleich des Motordrehmomentsignals mit mindestens einem in einem Referenzdatenspeicher abgelegten Referenzsignalzustand der Antriebsanordnung identifiziert wird und/oder dass der Systemzustand der Antriebsanordnung mit Mitteln des maschinellen Lernens aus dem Motordrehmomentsignal bestimmt wird, **dadurch gekennzeichnet, dass** in dem Referenzdatenspeicher eine Mehrzahl von Referenzsignalzuständen abgelegt ist wenigstens umfassend einen ersten Referenzsignalzustand, welcher einen Lagerdefekt für einen der Antriebe (4, 5, 6) und/oder für den Bereitstellungvorrat (1) und/oder für den Entnahmevorrat (2) charakterisiert, einen zweiten Referenzsignalzustand, welcher eine lokale Verdickung des Textils (3) charakterisiert, und einen dritten Referenzsignalzustand, welcher einen Riss des Textils (3) charakterisiert, wobei die Steuerung und/oder die Erfassungsmittel und/oder die Auswerteeinheit ausgebildet sind zum Erkennen von Merkmalen aus dem Motordrehmomentsignal einerseits und dem Referenzsignalzustand andererseits und zum Vergleichen dieser Merkmale in Bezug auf ihre Ähnlichkeit.

2. Antriebsanordnung nach Anspruch 1, **dadurch gekennzeichnet, dass** die Erfassungsmittel ausgebildet sind zum sensorlosen Bestimmen des Motordrehmomentsignals.

3. Antriebsanordnung nach Anspruch 1 oder 2, **dadurch gekennzeichnet, dass** die Erfassungsmittel zum Bestimmen des Motordrehmomentsignals und/oder die Auswerteeinheit und/oder der Referenzdatenspeicher als Teil der Steuerung ausgebildet sind.

4. Antriebsanordnung nach einem der Ansprüche 1 bis 3, **dadurch gekennzeichnet, dass** die Steuerung und/oder die Auswerteeinheit Rechenmittel vorsieht und derart ausgebildet ist, dass das Motordrehmomentsignal aus dem Zeitbereich in den Frequenzbereich transformiert wird.

5. Antriebsanordnung nach einem der Ansprüche 1 bis 4, **dadurch gekennzeichnet, dass** die Steuerung mehrstufig ausgebildet ist und eine übergeordnete Maschinensteuereinheit sowie eine Mehrzahl von Steuermodulen vorsieht, wobei die Steuermodule über eine Datenbusleitung mit der Maschinensteuereinheit verbunden sind und wobei jeder Antrieb (4, 5, 6) des Wirkverbunds mit anderen Steuermodulen zusammenwirkt.

6. Antriebsanordnung nach einem der Ansprüche 1 bis 5, **dadurch gekennzeichnet, dass** die Steuerung und/oder die Erfassungsmittel und/oder die Auswerteeinheit ausgebildet sind zum Bestimmen eines ersten Motordrehmomentsignals für einen ersten Antrieb (4) in dem Wirkverbund und eines zweiten Motordrehmomentsignals für ein benachbarten, zweiten Antrieb (5) in dem Wirkverbund und einer Differenz der Motordrehmomentsignale, und dass die Steuerung derart ausgebildet ist, dass aus der Differenz ein Verarbeitungsparameter für das Textil, bevorzugt eine Fadenspannung ermittelt wird.

7. Antriebsanordnung nach einem der Ansprüche 1 bis 6, **dadurch gekennzeichnet, dass** die Steuerung und/oder die Erfassungsmittel und/oder die Auswerteeinheit ausgebildet ist zum Extrahieren einer Mehrzahl von Merkmalen aus dem Motordrehmomentsignal einerseits und aus dem Referenzsignalzustand andererseits und zum Zusammenfassen der Merkmale des Motordrehmomentsignals einerseits in einem ersten Merkmalsvektor und des Referenzsignalzustands andererseits in einem zweiten Merkmalsvektor und zum Vergleichen des ersten Merkmalsvektors mit dem zweiten Merkmalsvektor.

## Claims

1. Drive assembly for a textile machine comprising a provisioning store (1) for a textile (3), an extraction store (2) for the textile (3), a plurality of drives (4, 5, 6) combined in an operational assemblage and being disposed between the provisioning store (1) and the extraction store (2), and with a controller designed to actuate the drives (4, 5, 6), wherein the controller cooperates with the drives (4, 5, 6) in such a way that the drives of the operational assemblage act jointly on the textile (3), wherein detection means are provided to determine a motor torque signal for at least one of the drives (4, 5, 6), wherein the motor torque signal can be supplied to an evaluation unit, and wherein the evaluation unit is designed in such a way that, on the basis of the motor torque signal, a system condition of the drive assembly is identified by comparison of the motor torque signal with at least one reference signal condition of the drive assembly stored in a reference data memory and/or that the system condition of the drive assembly is determined from the motor torque signal by means of machine learning, **characterised in that** the reference data memory stores a plurality of reference signal conditions, at least comprising a first reference signal condition which characterises a storage deficiency for one of the drives (4, 5, 6) and/or for the provisioning store (1) and/or for the extraction store (2), a second reference signal condition which characterises a local thickening of the textile (3), and a third reference signal condition which characterises a tear in the textile (3), wherein the controller and/or the detection means and/or the evaluation unit are designed to detect features from the motor torque signal on the one hand and the reference signal condition on the other hand and to compare these features in terms of their similarity.

2. Drive assembly as claimed in claim 1, **characterised in that** the detection means are designed for sensor-free determination of the motor torque signal.

3. Drive assembly as claimed in claim 1 or 2, **characterised in that** the detection means are designed for determination of the motor torque signal and/or the evaluation unit and/or the reference data memory are designed as part of the controller.

4. Drive assembly as claimed in any one of claims 1 to 3, **characterised in that** the controller and/or the evaluation unit provides computing means and is designed in such a way that the motor torque signal is transformed from the time range into the frequency range.

5. Drive assembly as claimed in any one of claims 1 to 4, **characterised in that** the controller is designed with multiple stages and provides a superordinate machine control unit and a plurality of control modules, wherein the control modules are connected via a data bus line to the machine control unit and wherein each drive (4, 5, 6) of the operational assemblage cooperates with other control modules.

6. Drive assembly as claimed in any one of claims 1 to 5, **characterised in that** the controller and/or the detection means and/or the evaluation unit are designed to determine a first motor torque signal for a first drive (4) in the operational assemblage and a second motor torque signal for an adjacent, second drive (5) in the operational assemblage and a difference in the motor torque signals, and **in that** the controller is designed in such a way that a processing parameter for the textile, preferably a thread tension, is determined from the difference.

7. Drive assembly as claimed in any one of claims 1 to 6, **characterised in that** the controller and/or the detection means and/or the evaluation unit is designed to extract a plurality of features from the motor torque signal on the one hand and the reference signal condition on the other hand and to combine the features of the motor torque signal on the one hand in a first feature vector and of the reference signal condition on the other hand in a second feature vector and to compare the first feature vector with the second feature vector.

## Revendications

1. Dispositif d'entraînement pour une machine de l'industrie textile, comprenant un stock d'alimentation (1) en une matière textile (3), en stock de retrait (2) de ladite matière textile (3), une pluralité de d'organes d'entraînement (4, 5, 6) réunis en un ensemble opérationnel et disposés entre le stock d'alimentation (1) et le stock de retrait (2), et étant pourvu d'un organe de commande qui est réalisé de manière à pouvoir commander les organes d'entraînement (4, 5, 6), ledit organe de commande coopérant avec les organes d'entraînement (4, 5, 6) de manière à ce que lesdits organes d'entraînement dudit ensemble opérationnel agissent conjointement sur la matière textile (3), des moyens de détection permettant de déterminer un signal de couple moteur pour au moins un des organes d'entraînement (4, 5, 6), ledit signal de couple moteur pouvant être transmis à une unité d'analyse et ladite unité d'analyse étant réalisée de manière à pouvoir identifier, à partir dudit signal de couple moteur, un état systémique dudit dispositif d'entraînement en comparant ledit signal de couple moteur avec au moins un état de signal de référence, archivé dans une mémoire de données de référence, pour le dispositif d'entraînement et/ou à pouvoir déterminer l'état systémique dudit dispositif d'entraînement à partir dudit signal de couple moteur en mettant en oeuvre des moyens d'apprentissage automatique, **caractérisé en ce qu'**une pluralité d'états de signal de référence sont archivés dans ladite mémoire de données de référence laquelle comprend au moins un premier état de signal de référence qui est caractéristique pour un défaut de roulement affectant l'un des organes d'entraînement (4 5, 6) et/ou le stock d'alimentation (1) et/ou le stock de retrait (2), un deuxième état de signal de référence qui est caractéristique pour un épaississement local de la matière textile (3), et un troisième état de signal de référence qui est caractéristique pour une rupture de la matière textile (3), l'organe de commande et/ou les moyens de détection et/ou l'unité d'analyse étant réalisés de manière à pouvoir reconnaître, d'une part à partir dudit signal de couple moteur et d'autre part à partir dudit état de signal de référence, des propriétés et à comparer ces propriétés en ce qui concerne leur similitude.

2. Dispositif d'entraînement selon la revendication 1, **caractérisé en ce que** lesdits moyens de détection sont réalisés de manière à pouvoir déterminer le signal de couple moteur sans mise en oeuvre de capteurs.

3. Dispositif d'entraînement selon les revendications 1 ou 2, **caractérisé en ce que** lesdits moyens de détection sont réalisés de manière à pouvoir déterminer le signal de couple moteur et/ou que l'unité d'analyse et/ou la mémoire de données de référence sont réalisées de manière à faire partie dudit organe de commande.

4. Dispositif d'entraînement selon l'une des revendications 1 à 3, **caractérisé en ce que** ledit organe de commande et/ou ladite unité d'analyse est doté(e) de moyens de calcul et est réalisé(e) de manière à ce que le signal de couple moteur soit transformé à partir du domaine temporel vers le domaine des fréquences.

5. Dispositif d'entraînement selon l'une des revendications 1 à 4, **caractérisé en ce que** ledit organe de commande est réalisé de manière à comporter plusieurs étages et qu'il soit doté d'une unité tranversale de commande de machine ainsi que d'une pluralité de modules de commande, lesdits modules de commandes étant reliés, à travers une ligne de bus de données, à ladite unité de commande de machine, et chacun des organes d'entraînement (4, 5, 6) dudit ensemble opérationnel coopérant avec d'autres modules de commande.

6. Dispositif d'entraînement selon l'une des revendications 1 à 5, **caractérisé en ce que** ledit organe de commande et/ou lesdits moyen de détection et/ou ladite unité d'analyse sont réalisés de manière à pouvoir déterminer un premier signal de couple moteur destiné à un premier organe d'entraînement (4) au sein dudit ensemble opérationnel, et un deuxième signal de couple moteur destiné à un deuxième organe d'entraînement (5) adjacent au sein dudit ensemble opérationnel et une différence entre ces signaux de couple moteur, et que ledit organe de commande est réalisé de manière à pouvoir déterminer, à partir de cette différence, un paramètre de traitement pour ladite matière textile, s'agissant préférentiellement d'une tension de fil.

7. Dispositif d'entraînement selon l'une des revendications 1 à 6, **caractérisé en ce que** ledit organe de commande et/ou lesdits moyens de détection et/ou ladite unité d'analyse sont réalisés à manière à pouvoir extraire, d'une part à partir dudit signal de couple moteur et d'autre part à partir dudit état de signal de référence, une pluralité de propriétés, et à regrouper les propriétés, d'une part du signal de couple moteur, sous forme d'un premier vecteur de propriété et, d'autre part de l'état de signal de référence, sous forme d'un deuxième vecteur de propriété, et à comparer le premier vecteur de propriété avec le deuxième vecteur de propriété.
